# EUROPÄISCHE PATENTSCHRIFT

(11) **EP 2 381 810 B1**
(45) Veröffentlichungstag und Bekanntmachung des Hinweises auf die Patenterteilung: **10.04.2019**
(21) Anmeldenummer: 09760740.2
(22) Anmeldetag: 19.11.2009
(51) Int. Cl.: A44B 18/00, C09J 5/00

(54) **HAFTVERSCHLUSSTEIL**
CLOSURE COMPONENT
ELÉMENT DE FERMETURE PAR ADHÉRENCE

(30) Priorität: 28.01.2009 DE 102009006358
(43) Veröffentlichungstag der Anmeldung: 02.11.2011
(73) Patentinhaber: Gottlieb Binder GmbH & Co. KG, 71088 Holzgerlingen (DE)
(72) Erfinder: TUMA, Jan, 71083 Mönchberg (DE)
(74) Vertreter: Bartels und Partner, Patentanwälte
(86) Internationale Anmeldenummer: PCT/EP2009/008233
(87) Internationale Veröffentlichungsnummer: WO 2010/085994

(56) Entgegenhaltungen:
- WO-A1-2007/134685
- WO-A2-03/059108
- WO-A2-2008/076391
- DE-A1-102004 012 067

## Beschreibung

Die Erfindung betrifft ein Haftverschlussteil gemäß Patentanspruch 1.

WO 2007/134685 A1 offenbart ein Haftverschlußteil mit einer Vielzahl von zueinander beabstandeten Verschlußteilen, die jeweils mittels eines Fußteils auf einem Trägerteil angeordnet sind und die jeweils ein Kopfteil aufweisen, das über ein Stielteil mit dem Fußteil verbunden ist, wobei das Kopfteil an seiner freien Stirnseite eine Kontaktfläche ausbildet, die eine wieder lösbare Anhaftung an einen Körper der Umgebung im Wesentlichen mittels Adhäsionskraft ermöglicht, wobei das Kopfteil über ein Gelenkteil gelenkig mit dem Stielteil verbunden ist, und wobei das jeweilige Stielteil verstärkt und im Querschnitt mit einer Verbreiterung versehen ist.

Durch die WO 2007/134685 A1 ist ein gattungsgemäßes Haftverschlußteil bekannt, wobei das Kopfteil eines jeden Verschlußteils aus einer Kopfplatte besteht, deren Durchmesser größer gewählt ist als der Durchmesser an jeder Stelle des Stielteils, das konisch ausgebildet über ein Gelenkteil mit der Kopfplatte gelenkig verbunden ist. Hierdurch ist erreicht, dass das Kopfteil auf jeden Fall an einem Körper der Umgebung anhaften bleibt, auch wenn das Trägerteil sich in planparalleler Richtung zu diesem Körper um einen vorgebbaren Betrag axial verschieben sollte. Aufgrund der Anbindung über das jeweilige Gelenkteil, angeordnet zwischen Stielteil und Kopfteil, kann das jeweilige Stielteil sich in einem vorgebbaren Rahmen in schräger Richtung neigen, ohne dass dies die Anbindung des Kopfteils gegenüber dem Körper der Umgebung beeinträchtigt. Da darüber hinaus das Kopfteil mit der Kopfplatte bei der bekannten Lösung einen sehr großen Durchmesser aufweisen kann, ist insoweit die Möglichkeit der Anhaftung an dem genannten Umgebungskörper verbessert.

Insbesondere bei Auftreten von Vibrationen, bei denen das Trägerteil kurzhubige Schwingungen relativ zu dem Umgebungskörper durchführt, erweist sich das bekannte Haftverschlußteil als gut wirkende Verbindungslösung.

Durch die WO 2004/105536 A1 ist ein Haftverschlußteil bekannt, bei dem die freien Enden der Stielteile der einzelnen Haftelemente mit einer Vielzahl von Einzelfasern versehen sind, wobei der Durchmesser der jeweiligen Faser sehr dünn zu wählen ist, so dass am freien Ende einer jeden Einzelfaser nur eine sehr kleine Kontaktfläche zur Verfügung steht in der Größenordnung von 0,2 bis 0,5 *µ*m.

Die dahingehenden Größenordnungen, die auch bei bevorzugten Ausgestaltungen im Nanometerbereich liegen können, ermöglichen eine Wechselwirkung mit einem korrespondierenden Körper der Umgebung, an dem das Haftverschlußteil festgelegt werden soll über die sog. Van-der-Waals-Kräfte, die in klassischer Weise als Untergruppe der Adhäsion angesehen werden. Das bekannte Haftverschlußteil weist gute Verbindungseigenschaften auf; ist jedoch an ein entsprechend kostenintensives Herstellverfahren gebunden.

Dies gilt auch für ein Haftverschlußteil nach der Lehre der Veröffentlichung WO 01/49776 A2, welche dem Fachmann einen Hinweis gibt, Teile der Fußstruktur eines Geckotieres direkt als biologisches Material einzusetzen oder dieses künstlich nachzuempfinden, wobei die dahingehende Haftstruktur aus einer Vielzahl sog. Spatulae-Komponenten besteht, die jeweils in der Art eines gebogenen zylindrischen Verschlußelementes sich am freien Ende in eine Vielzahl von Einzelfilamenten aufteilen. Demgegenüber ist für eine vereinfachte Herstellung in der DE 102 23 234 B4 bereits ein Verfahren zur Oberflächenmodifizierung eines Objekts in Form eines Verschlußteils vorgeschlagen worden mit dem Ziel, die Adhäsionsfähigkeit des Haftelementes zu erhöhen. Hierzu wird die freie Oberfläche einer Strukturierung unterzogen, um eine Vielzahl von Vorsprüngen zu bilden, die jeweils mit einem Fußteil und einem Kopfteil versehen sind, wobei das Kopfteil eine von der Oberfläche wegweisende Stirnfläche besitzt und jeder Vorsprung mit einer Größe derart gebildet ist, dass alle Stirnflächen die gleiche senkrechte Höhe über der Oberfläche besitzen. Dies ergibt eine adhärente, durch gegenseitige Abstände zwischen den Stirnflächen unterbrochene Kontaktfläche, wobei die Fußteile der Vorsprünge gegenüber der Oberflächennormalen der Oberfläche geneigt sind.

WO03059108 offenbart ein Haftverschlussteil mit Verschlussteilen.

Mit dieser bekannten Lösung ist es zwar möglich, die Ausbildung lösbarer Haftverbindungen für einen erweiterten Bereich von Materialien zur Verfügung zu stellen mit einer erhöhten Adhäsionsfähigkeit und der Möglichkeit, die Einstellung vorbestimmter Haftkräfte oder -eigenschaften zu ermöglichen; allein aufgrund der relativ starren Anordnung zwischen Kopfteil und Trägerteil über die gegebenenfalls geneigt angeordneten Stielteile ist noch Raum freigelassen für verbesserte Lösungen.

Ausgehend von diesem Stand der Technik liegt der Erfindung die Aufgabe zugrunde, die bekannten Lösungen noch weiter zu verbessern, insbesondere eine noch verbesserte Anhaftung und Verschlußwirkung für das jeweilige Haftverschlußteil zu schaffen bei gleichzeitiger Möglichkeit, dahingehende Systeme kostengünstig und funktionssicher herstellen zu können. Eine dahingehende Aufgabe löst ein Haftverschlußteil mit den Merkmalen des Patentanspruches 1 in seiner Gesamtheit.

Dadurch, dass gemäß dem kennzeichnenden Teil des Patentanspruches 1 das Stielteil von seiner Außenkontur her als Teil eines regelmäßigen oder unregelmäßigen Rotations-Ellipsoids beschrieben ist, wobei auf dessen fiktiver Randbegrenzung die Mitte des fiktiven Kreises des Gelenkteils des Fußteils liegt; oder das Stielteil von seiner Außenkontur her als Teil eines unregelmäßigen Rotations-Ellipsoids beschrieben ist, wobei die Mitten der fiktiven Kreise der Gelenkteile des Fußteils und Stielteils sich innerhalb des Rotations-Ellipsoids befinden, läßt sich gegenüber den bekannten Lösungen noch eine verbesserte Anhaftung gegenüber Drittbauteilen herstellen. Durch das zweite Gelenkteil im Bereich des Fußteils ist gegenüber dem Trägerteil ein Dämpfungsglied ausgebildet, das das erste Gelenkteil im Bereich des Kopfteils entlastet und somit das Einleiten noch höherer Vibrations- und Stoßkräfte in das Haftverschlußteil ermöglicht, ohne dass sich dieses ungewollt von dem Drittbauteil löst. Eine Ablösung des Kopfteils in der Art einer Abschälbewegung von dem Körper der Umgebung als Drittbauteil erfolgt erst dann, wenn das Kopfteil über das jeweilige Gelenkteil um einen Winkel von mindestens 20°, vorzugsweise von mindestens 40°, gegenüber der Vertikalen geneigt ist, auf dem in senkrechter Richtung stehend sich das Trägerteil mit seiner Ausrichtung orientiert.

Die derart gebildete gute Anhaftwirkung gilt prinzipiell auch dann, wenn für das Verschlußteil eine konventionelle Unterhakmöglichkeit realisiert ist, beispielsweise, indem ein Schlaufenteil eines korrespondierenden Haftverschlußteils in unterhakenden Eingriff mit dem als Pilz- oder Hakenteil ausgebildeten Verschlußteil kommt. Auch in dahingehenden Fällen hat es sich gezeigt, dass aufgrund der Doppelgelenkanordnung eine verbesserte Verschlußwirkung erreicht ist, die im Bedarfsfall aber ohne weiteres mechanisch oder von Hand auch wieder gelöst werden kann, um dergestalt einen wiederholt öffen- und schließbaren Haftverschluß zu bilden.

Aufgrund des verbreiterten Stielteils, das sich zwischen den beiden Gelenkteilen am Kopf- und Fußteil erstreckt, ist eine Schwingungsaussteifung des Gesamtsystems erreicht mit erhöhter Abstützfunktion für die angesprochenen, gegenüberliegenden Gelenkstellen oder Gelenkteile.

Weitere vorteilhafte Ausführungsformen des erfindungsgemäßen Haftverschlußteils sind Gegenstände der Unteransprüche.

Im folgenden wird das erfindungsgemäße Haftverschlußteil anhand eines Ausführungsbeispiels nach der Zeichnung näher erläutert. Dabei zeigt in prinzipieller und nicht maßstäblicher Darstellung die einzige Figur eine Seitenansicht auf das erfindungsgemäße Haftverschlußteil mit insgesamt drei auf einem Trägerteil angeordneten Verschlußteilen.

Die mit dem Haftverschlußteil angesprochenen Größenordnungen bei der geometrischen Realisierung sollen genügen und sind derart ausgestaltet, dass eine Wechselwirkung mit einem korrespondierenden Teil, sei es in Form eines anderen Haftverschlußteils, sei es in Form der Oberfläche eines Umgebungskörpers, an dem das erfindungsgemäße Haftverschlußteil festgelegt werden soll, über die sog. Van-der-Waals-Kräfte bevorzugt erfolgen kann. Die sog. Van-der-Waals-Kräfte, die eine Untergruppe der Adhäsion darstellen, entstehen, weil sich die in einem Atom um den positiven Kern schwirrenden, negativ geladenen Elektronen kurzzeitig an einer Seite konzentrieren. Dadurch ist das Atom auf dieser Seite vorübergehend negativ, auf der anderen Seite hingegen positiv geladen. Das beeinflußt auch benachbarte Atome; in diesem Fall die Atome längs der Oberseite der Auflagefläche des Kopfteils mit der Folge, dass die Auflagefläche des Kopfteils, je nachdem, welche Ladung sie abbekommt, entweder von den positiven oder den negativen Atomen der jeweiligen gegenüberliegenden Umgebungskörperfläche angezogen wird.

Je größer die entstehenden Kontaktflächen in der Summe sind, um so stärker die auftretenden Kräfte, so dass es sich als günstig erweisen kann, groß dimensionierte Kopfteilauflageflächen zu schaffen, um dergestalt zu starken Van-der-Waals-Kräften zu gelangen. Obwohl die Van-der-Waals-Kräfte mit zu den schwächsten Kräften in der Natur zählen, genügt der Effekt, um zu relativ hohen Verschlußkräften zu gelangen; insbesondere berücksichtigend, dass auf kleinstem Raum des Trägerteils mehrere Tausende an Verschlußelementen vorgesehen sein können. Sollte die Oberfläche des jeweiligen Kopfteils entsprechend chemisch modifiziert werden, ist als Adhäsionsverbindung auch eine echte chemische Bindung möglich.

Das in der Figur gezeigte Haftverschlußteil im Sinne dieser Erfindung läßt sich beispielsweise nach einem Mikro-Replikationsverfahren, wie in der DE 196 46 318 A1 beschrieben, erhalten. Das bekannte Verfahren dient der Herstellung eines Haftverschlußteils mit einer Vielzahl von einstückig mit einem Trägerteil 10 ausgebildeten Verschlußteilen 12 in Form von Kopfteilen 14 aufweisenden Stielteilen 16, die wiederum über Fußteile 18 mit dem Trägerteil 10 verbunden sind. Dabei wird vorzugsweise ein thermoplastischer Kunststoff in plastischem oder flüssigem Zustand einem Spalt zwischen einer Druckwalze und einer Formwalze zugeführt, wobei die Formwalze mit einem Sieb versehen ist mit nach außen und innen offenen Hohlräumen, und beide Walzen werden für den Herstellvorgang im entgegengesetzten Drehsinn angetrieben, so dass das Trägermaterial unter Bildung des Trägerteils 10 im Spalt zwischen den Walzen gebildet ist. Da für das erfindungsgemäße Haftverschlußteil die Stielteile 16 ballig auszubilden sind, ist insoweit der Siebquerschnitt der Außenkontur des jeweiligen Stielteils 16 angepaßt, insbesondere in der Art eines regelmäßigen oder unregelmäßigen Rotations-Ellipsoids ausgebildet, wobei die gewünschte Formgebung, wie in der Figur dargestellt, auch durch zwei Rotationsparaboloide erreichbar wäre, die mit ihrem freien Öffnungsquerschnitt aufeinander zugewandt sind.

Dergestalt ist also der angesprochene Siebquerschnitt der Formgebung des jeweiligen Verschlußteils 12 anzupassen.

Eine andere Möglichkeit, das in der Figur dargestellte Verschlußteilsystem zu erhalten, ist in der DE 100 65 819 C1 aufgezeigt. Bei diesem bekannten Verfahren zum Herstellen von Haftverschlußteilen wird ein Trägermaterial in zumindest einem Teilbereich seiner Oberfläche mit aus deren Ebene hervorstehenden Haftverschlußelementen bzw. Haftelementen versehen, indem ein die Elemente bildendes Kunststoffmaterial auf das Trägerelement als Trägerteil 10 aufgebracht wird, wobei die Elemente zumindest in einem Teilbereich formwerkzeugfrei ausgebildet sind, indem das Kunststoffmaterial mittels mindestens einer Auftragvorrichtung in aufeinanderfolgend abgegebenen Tröpfchen abgelagert wird. Obwohl die Auftragvorrichtung über ihre Düse das Kunststoffmaterial mit einem Tröpfchenvolumen von nur wenigen Pikolitern ausbringt, läßt sich dergestalt ein derart schneller Prozeßablauf realisieren, dass in kürzester Zeit ein Haftverschlußteil nach der Figur erhalten ist. Mit dem dahingehenden Verfahren lassen sich insbesondere auch einzelne Haftelemente herstellen, die jeweils neben dem Kopfteil 14 und dem Stielteil 16 sowie dem Fußteil 18 noch zwei Gelenkteile 20,22 ausbilden, die in Blickrichtung auf die Figur gesehen ganz links in der Art von fiktiven eingeschriebenen Kreisen 24,26 des besseren Verständnisses wegen erläuternd dargestellt sind.

Das Stielteil 16 wiederum läßt sich von seiner Außenkontur her als Teil eines regelmäßigen oder, wie in der Figur dargestellt, unregelmäßigen Rotations-Ellipsoids 23 beschreiben, wobei die Mitten 28 und 30 der Kreise 24 bzw. 26 sich innerhalb des Rotations-Ellipsoids 23 befinden oder etwa auf dessen fiktiver Randbegrenzung wie für die Mitte 30 des Kreises 26 aufgezeigt. Anstelle des aufgezeigten Rotations-Ellipsoids 30 kann die Außenkontur des Stielteils 16 auch über zwei entgegengesetzt verlaufende Rotationsparaboloide (nicht dargestellt) realisiert sein, deren freie Öffnungsquerschnitte benachbart aneinander angrenzen. Insgesamt ergibt sich aufgrund der balligen Ausgestaltung des Stielteils 16 eine zwischen den Gelenkteilen 20,22 ausgesteifte Verschlußteilkonstruktion, die sich zwischen den beiden Gelenkteilen 20,22 eines jeden Verschlußteils 12 erstreckt. Wie insbesondere der vergrößerte Radius des Kreises 26 verdeutlichen soll, ist das Gelenkteil 22 im Bereich des Fußteils 18 stärker ausgebildet als das darüberliegende Gelenkteil 20 in Richtung des Kopfteils 14, so dass sich in Richtung des Fußteils eine verbesserte Dämpfungswirkung ergibt und insoweit das Stielteil 16 über das Gelenkteil 22 eine geringere Schwenkbewegung erfährt als im Bereich des Kopfteils 14 mit dem oberen Gelenkteil 20. Dergestalt ergibt sich, wie die Seitenansicht nach der Figur verdeutlicht, für das Stielteil 16 eine konvex verlaufende Außenkontur, die sich zwischen konkav verlaufenden Außenkonturanteilen von Kopfteil 14 und Fußteil 18 erstreckt. Ferner verjüngt sich das Kopfteil 14, ausgehend von seiner ihm zuordenbaren Gelenkstelle 20, nach außen hin zu seinem Umfangsrand 32 und bildet dort insoweit einen schmallippigen Rand aus.

Das jeweilige Verschlußteil 12 besteht vorzugsweise aus einem Kunststoffmaterial, das insbesondere ausgewählt ist aus der Gruppe der Acrylate, wie Polymethacrylate, Polyethylene, Polypropylene, Polyoxymethylene, Polyvinyliden-fluorid, Polymethylpenten, Poly(ethylen)-chlorotrifluoroethylen, Polyvinylchlorid, Polyethylenoxid, Polyehtylenterephthalate, Polybutylenterephthalate, Nylon 6, Nylon 6.6 und Polybuten.

Als besonders gut verwendbar erweisen sich grundsätzlich Kunststoffe mit langen Molekülketten und einem guten Orientierungsverhalten, sowie Kunststoffmaterialien mit thixotropem Verhalten. Thixotropes Verhalten im Sinne der Erfindung soll dabei die Verringerung der Strukturstärke bedeuten während der Scherbelastungsphase und ihren mehr oder weniger schnellen aber vollständigen Wiederaufbau während der nachfolgenden Ruhephase. Dieser Abbau/Wiederaufbau-Zyklus ist ein vollständig reversibler Vorgang und thixotropes Verhalten ist als zeitabhängiges Verhalten definierbar.

Ferner haben sich Kunststoffmaterialien als günstig erwiesen, bei denen die mit einem Rotationsviskosimeter gemessene Viskosität von 7.000 bis 15.000 mPas reicht; vorzugsweise jedoch einen Wert von etwa 10.000 mPas bei einer Scherrate von 10 $\frac{1}{sec}$ aufweist. Im Sinne einer sich selbstabreinigenden Oberfläche hat es sich darüber hinaus als günstig erwiesen, Kunststoffmaterialien zu verwenden, deren Kontaktwinkel aufgrund ihrer Oberflächenenergie für die Benetzung mit Wasser mindestens einen Wert von größer 60 grd aufweist. Unter Umständen läßt sich die dahingehende Oberflächenenergie auch durch nachträgliche Behandlungsverfahren noch weiter verändern.

Im Hinblick auf die obigen Anforderungen hat sich als besonders interessanter Vertreter an geeigneten Kunststoffmaterialien Polyvinylsiloxan erwiesen, wobei der Einsatz des dahingehenden Kunststoffes insbesondere für die Bildung der Kopfteile 14 und deren freie Oberseiten vorzusehen ist, wobei das gesamte Verschlußteil 12 einschließlich des Trägerteils 10 aus dem dahingehenden Polyvinylsiloxan-Kunststoffmaterial aufgebaut sein kann.

Die bildliche Darstellung nach der Figur zeigt etwa in 1000-facher Vergrößerung die tatsächlichen Größenverhältnisse und es können durchaus 10.000 bis 50.000, vorzugsweise 30.000 dahingehender Verschlußteile 12 dicht beieinander stehend pro Quadratzentimeter auf dem homogenen flächen- oder bandförmigen Trägerteil 10 angeordnet sein. Bevorzugt wird eine gleichmäßige Anordnung, bei der alle Verschlußteile 12 in Form der Haftelemente denselben Abstand zueinander aufweisen; es besteht aber auch die Möglichkeit, hier unregelmäßige Anordnungen zu treffen oder solche in Musterform (kreis-, stern-, ellipsenförmig, etc.).

Die von der Außenkontur her scheibenförmigen Kopfteile 14 können auch andere Formen aufweisen, beispielsweise elliptisch ausgebildet sein oder in Mehreckform, wobei sich als besonders günstig, auch bezogen auf das angesprochene Siebformgebungsverfahren, die Sechseckform herausgestellt hat, wohingegen für die Stielteile 16, auch im Hinblick auf die vorzunehmende Entformung aus dem Formgebungssieb eine ballige Struktur günstig ist.

Die einzelnen Größenverhältnisse ergeben sich in Blickrichtung auf die Figur gesehen für das ganz rechte Verschlußteil 12 wie folgt:
Y 1 = 30 bis 55 *µ*m
Y2 = ca. 28 *µ*m
Y3 = ca. 35 *µ*m
Y4 = 40 bis 65 *µ*m
Y5 = 30 bis 65 *µ*m
X1 = ca. 2 *µ*m
X2 = ca. 8 *µ*m
X3 = 60 bis 80 *µ*m

Während Y5 den Abstand zweier benachbarter Mittenachsen von Verschlußteilen 12 angibt, ist der Abstand senkrecht auf der Zeichenebene stehend zu dem dahingehend nächsten Verschlußteil 12, das mittig zwischen zwei in der Bildebene liegende Verschlußteile 12 angeordnet ist, zu dem in der Zeichenebene vergleichbar dahinter liegenden Verschlußteil 12 etwa 115*µ*m. Die vorgestellten Größenverhältnisse sind nur exemplarisch und ergeben ein besonders günstig und gut funktionierendes Haftverschlußteil; allein sind hier auch andere Größenverhältnisse denkbar.

Da die beiden Gelenkteile 20,22 sich unabhängig voneinander einstellen können, sind deutlich mehr Freiheitsgrade als bei der bekannten Eingelenklösung im Bereich des Kopfteils möglich. Dies kommt wiederum der verbesserten Anbindung auch bei starker Beanspruchung an Drittbauteile zugute.

## Patentansprüche

1. Haftverschlußteil mit einer Vielzahl von zueinander beabstandeten Verschlußteilen (12), die jeweils mittels eines Fußteils (18) auf einem Trägerteil (10) angeordnet sind und die jeweils ein Kopfteil (14) aufweisen, das über ein Stielteil (16) mit dem Fußteil (18) verbunden ist, wobei das Kopfteil (14) über ein Gelenkteil (20) gelenkig mit dem Stielteil (16) verbunden ist, wobei das Fußteil (18) ein weiteres Gelenkteil (22) ausbildet, mittels dessen das Stielteil (16) gegenüber dem Trägerteil (10 gelenkig verbunden ist, wobei das jeweilige Stielteil (16) im Querschnitt mit einer Verbreiterung verstärkt ist, und wobei die Verbreiterung die Form eines Ellipsoids (23) oder eines elliptischen Paraboloids hat, **dadurch gekennzeichnet, dass**
- das Stielteil (16) von seiner Außenkontur her als Teil eines regelmäßigen oder unregelmäßigen Rotations-Ellipsoids (23) beschrieben ist, wobei auf dessen fiktiver Randbegrenzung die Mitte (30) eines fiktiven Kreises (26) des Gelenkteils des Fußteils liegt; oder,
- das Stielteil (16) von seiner Außenkontur her als Teil eines unregelmäßigen Rotations-Ellipsoids (23) beschrieben ist, wobei die Mitten (28, 30) von fiktiven Kreisen (24, 26) der Gelenkteile des Fußteils und Stielteils sich innerhalb des Rotations-Ellipsoids (23) befinden.

2. Haftverschlußteil nach Anspruch 1, **dadurch gekennzeichnet, dass** das Kopfteil (14) an seiner freien Stirnseite eine Kontaktfläche ausbildet, die eine wieder lösbare Anhaftung an einen Körper der Umgebung im wesentlichen mittels Adhäsionskraft ermöglicht.

3. Haftverschlußteil nach Anspruch 1 oder 2, **dadurch gekennzeichnet, dass** eine Ablösung des Kopfteils (14) in einer Art Abschälbewegung von einem Körper der Umgebung erfolgt, wenn das Kopfteil (14) mittels der beiden Gelenkteile (20,22) um einen Winkel von mindestens 20°, vorzugsweise von mindestens 40°, gegenüber der Vertikalen geneigt ist, zu der senkrecht verlaufend das Trägerteil (10) angeordnet ist.

4. Haftverschlußteil nach einem der Ansprüche 1 bis 3, **dadurch gekennzeichnet, dass** der Außenumfang des Kopfteils (14) kleiner oder gleich dem Außenumfang des Fußteils (18) an der Stelle seines Überganges zum Trägerteil (10) ist.

5. Haftverschlußteil nach einem der Ansprüche 1 bis 4, **dadurch gekennzeichnet, dass** das Stielteil (16) mit einer konvex verlaufenden Außenkontur sich zwischen konkav verlaufenden Außenkonturanteilen von Kopf (14)- und Fußteil (18) erstreckt.

6. Haftverschlußteil nach einem der Ansprüche 1 bis 5, **dadurch gekennzeichnet, dass** das Kopfteil (14) ausgehend von seinem ihm zuordenbaren Gelenkteil (20) nach außen zu seinem Umfassungsrand (32) hin sich verjüngt, insbesondere in einen schmallippigen Rand ausmündet.

7. Haftverschlußteil nach einem der Ansprüche 1 bis 6, **dadurch gekennzeichnet, dass** zumindest Teile des Kopfteils (14) aus Polyvinylsiloxan bestehen.

## Claims

1. A hook-and-loop fastener with a plurality of fastener parts (12) spaced apart from one another, each of which is arranged on a backing part (10) by means of a base part (18) and each of which has a head part (14) which is connected to the base part (18) via a stem part (16), wherein the head part (14) is articulated to the stem part (16) via an articulated part (20), wherein the base part (18) forms a further articulated part (22) by means of which the stem part (16) is articulated relative to the backing part (10), wherein the respective stem part (16) is reinforced in cross-section with a widening, and wherein the widening has the shape of an ellipsoid (23) or an elliptical paraboloid, **characterised in that**
- the stem part (16) is described, from its outer contour, as part of a regular or irregular ellipsoid of rotation (23), wherein the centre (30) of an imaginary circle (26) of the articulated part of the base part lies on the imaginary edge boundary thereof; or,
- the stem part (16) is described, from its outer contour, as part of an irregular ellipsoid of rotation (23), wherein the centres (28, 30) of imaginary circles (24, 26) of the articulated parts of the base part and stem part are located within the ellipsoid of rotation (23).

2. The hook-and-loop fastener according to claim 1, **characterised in that** the head part (14) forms, on its free end side, a contact surface which makes possible a redetachable adhesion to a body in the vicinity essentially by means of adhesion force.

3. The hook-and-loop fastener according to claim 1 or 2, **characterised in that** a detachment of the head part (14) in the manner of a peeling motion from a body in the vicinity takes place when the head part (14) is tilted by means of the two articulated parts (20, 22) by an angle of at least 20°, preferably of at least 40°, relative to the vertical, to which the backing part (10) is arranged running perpendicularly.

4. The hook-and-loop fastener according to one of claims 1 to 3, **characterised in that** the outer periphery of the head part (14) is smaller than or equal to the outer periphery of the base part (18) at the site of its transition to the backing part (10).

5. The hook-and-loop fastener according to one of claims 1 to 4, **characterised in that** the stem part (16) extends with a convexly running outside contour between concavely running outside contour portions of head part (14) and base part (18).

6. The hook-and-loop fastener according to one of claims 1 to 5, **characterised in that**, proceeding from its articulated part (20) which can be assigned to it, the head part (14) tapers outwards, toward its peripheral edge (32), in particular discharges into a narrow-lipped edge.

7. The hook-and-loop fastener according to one of claims 1 to 6, **characterised in that** at least parts of the head part (14) consist of polyvinyl siloxane.

## Revendications

1. Partie de fermeture autoagrippante, ayant une pluralité de parties (12) de fermeture à distance les unes des autres, qui sont disposées chacune, au moyen d'une partie (18) de pied, sur une partie (20) de support, et qui ont chacune une partie (14) de tête reliée à la partie (18) de pied par une partie (16) de tige, la partie (14) de tête étant articulée à la partie (16) de tige par une partie (20) d'articulation, la partie (18) de pied constituant une autre partie (22) d'articulation, au moyen de laquelle la partie (16) de tige est articulée par rapport à la partie (10) de support, la partie (16) de tige étant, en section transversale, renforcée d'un élargissement et l'élargissement ayant la forme d'un ellipsoïde (23) ou d'un paraboloïde elliptique, **caractérisée en ce que**
- la partie (16) de tige est décrite, à partir de son contour extérieur, comme partie d'un ellipsoïde (23) de révolution, régulier ou irrégulier, dans lequel, sur sa limitation de bord fictive se trouve le milieu (30) d'un cercle (26) fictif de la partie d'articulation de la partie de pied ou
- la partie (16) de tige est décrite, à partir de son contour extérieur, comme partie d'un ellipsoïde (23) de révolution irrégulier, dans lequel les milieux (28, 30) de cercles (24, 26) fictifs des parties d'articulation de la partie de pied et de la partie de tige se trouvent à l'intérieur de l'ellipsoïde (23) de révolution.

2. Partie de fermeture autoagrippante suivant la revendication 1, **caractérisée en ce que** la partie (14) de tête constitue, à son extrémité frontale libre, une surface de contact, qui rend possible un accrochage redétachable sur un corps ambiant, pour l'essentiel, au moyen d'une force d'adhérence.

3. Partie de fermeture autoagrippante suivant la revendication 1 ou 2, **caractérisée en ce que** détacher la partie (14) de tête d'un corps ambiant s'effectue à la manière d'un type de mouvement de pelage, lorsque la partie (14) de tête est inclinée au moyen des deux parties (20, 22) d'articulation d'un angle d'au moins 20°, de préférence d'au moins 40° par rapport à la verticale, par rapport à laquelle la partie (10) de support est disposée, en s'étendant perpendiculairement.

4. Partie de fermeture autoagrippante suivant l'une des revendications 1 à 3, **caractérisée en ce que** le pourtour extérieur de la partie (14) de tête est inférieur ou égal au pourtour extérieur de la partie (18) de pied, au point de sa transition à la partie (10) de support.

5. Partie de fermeture autoagrippante suivant l'une des revendications 1 à 4, **caractérisée en ce que** la partie (16) de tige s'étend en ayant un contour extérieur s'étendant de manière convexe, entre des parties de contour extérieur s'étendant de manière concave de la partie (14) de tête et de la partie (18) de pied.

6. Partie de fermeture autoagrippante suivant l'une des revendications 1 à 5, **caractérisée en ce que** la partie (14) de tête se rétrécit vers l'extérieur, vers son bord (32) de pourtour, en débouchant notamment dans un bord à lèvre étroite, à partir de sa partie (20) d'articulation, qui lui est associée, vers l'extérieur, vers son bord (32) de pourtour.

7. Partie de fermeture autoagrippante suivant l'une des revendications 1 à 6, **caractérisée en ce qu'**au moins des parties de la partie (14) de tête sont en polyvinyl siloxane.
